# EUROPÄISCHE PATENTSCHRIFT

(11) **EP 0 511 219 B1**
(45) Veröffentlichungstag und Bekanntmachung des Hinweises auf die Patenterteilung: **23.03.1994**
(21) Anmeldenummer: 91900734.4
(22) Anmeldetag: 26.12.1990
(51) Int. Cl.: F21V 21/02, F21V 21/14

(54) **BELEUCHTUNGSEINRICHTUNG**
LIGHTING DEVICE
DISPOSITIF D'ECLAIRAGE

(30) Priorität: 20.01.1990 DE 4001641
(43) Veröffentlichungstag der Anmeldung: 04.11.1992
(73) Patentinhaber: MATHIAS HOFFMANN DESIGN GmbH, D-72070 Tübingen (DE)
(72) Erfinder: Hoffmann, Mathias, W-7400 Tübingen (DE)
(74) Vertreter: Dreiss, Fuhlendorf, Steimle & Becker, Patentanwälte
(86) Internationale Anmeldenummer: DE9000999
(87) Internationale Veröffentlichungsnummer: WO9110863

(56) Entgegenhaltungen:
- DE-A- 3 804 008
- DE-U- 8 905 192
- DE-U- 8 915 298
- GB-A- 836 163
- US-A- 4 689 726

## Beschreibung

Die Erfindung betrifft eine Beleuchtungseinrichtung mit einem Basiselement und wenigstens einem an dem Basiselement befestigbaren Lampenträger, wobei das Basiselement ein Lochraster aufweist und der Lampenträger zu seiner Befestigung am Basiselement wenigstens in zwei Löchern des Lochrasters festgelegt ist.

Derart ausgebildete Beleuchtungseinrichtungen sind z.B. aus der US-A-4,689,726 bekannt. Dabei ist das Basiselement als starres Gebilde, sozusagen als Ständer der Beleuchtungseinrichtung ausgebildet, an den der Lampenträger mittels einer Befestigungsvorrichtung fixiert ist. Der Lampenträger kann im Basiselement zum Beispiel in vertikaler Richtung verschoben werden. Hierdurch wird eine gewisse Variationsmöglichkeit der Anordnung des Lampenträgers am Basiselement geschaffen. Als nachteilig hat sich herausgestellt, daß für die Fixierung des Lampenträgers am Basiselement Befestigungsvorrichtungen vorgesehen werden müssen, da sonst eine starre Festlegung des Lampenträgers nicht möglich ist.

Durch die nachveröffentlichte DE-U-89 15 298 U1 ist ein Leuchtensystem bekannt geworden, bei dem ebenfalls Lampenträger in einem Lochraster des Basiselements befestigbar sind. Einen sicheren Halt für die Lampe gewährleistet die Festlegung des Lampenträgers jedoch nicht.

Ausgehend von der US-A-4,689,726 liegt der Erfindung die Aufgabe zugrunde, eine Beleuchtungseinrichtung zu schaffen, bei der der Lampenträger auf einfache Art und Weise am Basiselement befestigbar ist, und eine hohe Variationsmöglichkeit der Anordnung erlaubt.

Diese Aufgabe wird erfindungsgemäß dadurch gelöst, daß der Lampenträger als Stab ausgebildet ist, daß der Stab in die Löcher des Lochrasters eingreift und daß das Basiselement und der Lampenträger durch zumindest geringfügiges Verbiegen derart gegeneinander verspannbar sind, daß sie aufgrund der Rückstellkraft gegeneinander verklemmt sind.

Das Lochraster des Basiselements gewährleistet eine vielfältige Anordnung des Lampenträgers, da der Lampenträger durch zwei oder mehrere beliebige Löcher des Lochrasters gesteckt und so am Basiselement befestigbar ist. Dabei wird der Lampenträger von der einen Richtung in das eine Loch und von der anderen Richtung in das andere Loch sozusagen eingefädelt, wobei der Lampenträger und/oder das Basiselement zumindest geringfügig gebogen und dadurch gegeneinander verspannt werden. Diese Verspannung, die durch die Rückstellkraft entweder des Basiselements oder des Lampenträgers herrührt, übt die Klemmkraft aus, mit der der Lampenträger in den Löchern des Lochrasters des Basiselements festgehalten wird. Die Klemmkraft ist ausreichend, den Lampenträger in jeder Befestigungslage der großen Vielfalt an Befestigungsvariationen sicher am Basiselement zu halten. Dabei ist die Wahl der Lage der Löcher bzw. deren Abstand zueinander nur maßgebend für die spätere Lage des Lampenträgers, das heißt für dessen Lage zum Basiselement, jedoch nicht maßgebend für die Sicherheit der Befestigung des Lampenträgers am Basiselement.

Vorteilhaft ist das Basiselement als gerade oder gebogene Lochleiste ausgebildet. Dieses Basiselement kann zum Beispiel bei einer Steh- oder Tischbeleuchtung senkrecht stehend mit einem Ständerfuß Verwendung finden. Es kann jedoch auch in waagrechter Lage in einer Deckenbeleuchtung eingesetzt werden, wobei es über geeignete Aufhängevorrichtungen mit der Decke verbunden ist. Dabei kann die Lochleiste als gerade Leiste oder als gebogene Leiste, zum Beispiel als Kreis oder Oval geformt sein. Eine andere Ausführungsform sieht vor, daß das Basiselement als Lochplatte oder als ein anderer geformter Körper ausgebildet ist. Derartige Lochplatten können zum Beispiel einzeln oder im Verbund als Office-Deckenbeleuchtung Einsatz finden. Selbstverständlich kann das Basiselement als Lochplatte auch senkrecht stehend mit ein oder mehreren daran angeordneten Lampenträgern eine Beleuchtungseinrichtung darstellen. Anstelle einer Lochplatte könnte das Basiselement zum Beispiel auch als Lochwürfel, Lochkugel oder dergleichen mit einem Lochraster ausgebildet sein.

Eine bevorzugte Ausführungsform sieht vor, daß der Lampenträger wenigstens an einem Ende einen Leuchtkörper aufweist. Durch geeignete Anordnung des Lampenträgers am Basiselement, das heißt durch geeignete Auswahl von wenigstens zwei Löchern des Lochrasters kann die Höhe und Abstrahlrichtung des Leuchtkörpers über den Lampenträger eingestellt werden. Eine Verstellung oder Anpassung der Abstrahlrichtung oder Abstrahlhöhe ist dadurch einfach möglich, daß der Lampenträger, der lediglich in den Löchern des Lochrasters verklemmt ist, geringfügig verschoben wird oder andere Löcher des Lochrasters ausgewählt werden. Hierzu bedarf es keiner besonderen zu lösenden und wieder zu arretierenden Befestigungsvorrichtungen.

Die Stromzuführung für den Leuchtkörper erfolgt durch einfache Weise dadurch, daß der Lampenträger fest mit ihm verbundene Stromleitungen aufweist. Diese Stromleitungen können einerseits handelsübliche Kabel sein, die nach der Befestigung des Lampenträgers am Basiselement um den Lampenträger und schließlich um das Basiselement geschlungen und mit der Spannungsquelle verbunden werden. Dabei können die Stromleitungen noch als zusätzliches dekoratives Element ausgebildet sein.

Eine andere Ausführungsform sieht vor, daß die Stromleitungen ganz oder teilweise in den Lampenträger integriert sind. Bei dieser Ausführungsform wird auf ein zusätzliches, um den Lampenträger zu schlingendes Kabel verzichtet. Der Lampenträger weist nunmehr selbst die Stromleitungen auf, die entweder vollständig im Lampenträger angeordnet sind, das heißt zum Beispiel eingegossen oder vom Material des Lampenträgers umspritzt sind. Die Stromleitungen können aber auch so im Lampenträger angeordnet sein, daß sie nur teilweise von diesem umschlossen sind, das heißt über ihre ganze Länge von außen zugänglich sind. Bei einer weiteren Ausführungsform wird diese Zugänglichkeit auf einfache Weise dadurch erreicht, daß die Stromleitungen auf der Außenoberfläche des Lampenträgers angeordnet sind. Dabei sind die Stromleitungen derart ausgebildet, daß der den Außenumfang des Lampenträgers überragende Abschnitt der Stromleitungen zum Stromabgriff bzw. zur Stromeinleitung geeignet ist. Es kann somit über die ganze Länge des Lampenträgers Strom in die Stromleitungen eingespeist und an jeder beliebigen Stelle des Lampenträgers Strom den Stromleitungen entnommen werden. Es ist also nicht erforderlich, daß die Leuchtkörper ausschließlich am Ende des Lampenträgers angeordnet sind. Es ist auch denkbar, daß mehrere Leuchtkörper am Lampenträger angeordnet sind, zum Beispiel über dessen gesamte Länge, wobei die Leuchtkörper an ihrem Befestigungsort mit den Stromleitungen verbunden sind. Hierzu wird die Beleuchtungseinrichtung vorteilhaft mit Niederspannung betrieben.

Ein einfacher Stromabgriff von den Stromleitungen des Lampenträgers kann vorteilhaft dadurch erzielt werden, daß die den Außenumfang des Lampenträgers überragenden Stromleitungen regelmäßig über den Umfang des Lampenträgers verteilt angeordnet sind. Es kann zum Beispiel die Plus-Leitung auf der einen Seite und die Minus-Leitung auf der anderen Seite des Lampenträgers angeordnet sein, so daß der Leuchtkörper bereits mit seinen Anschlußklemmen an diesen beiden Stromleitungen angreifen kann.

Eine vorteilhafte Stromeinspeisung in einen derart ausgebildeten Lampenträger kann auf einfache Weise dadurch erfolgen, daß das den Lampenträger aufnehmende Lochraster des Basiselements Kontaktelemente zur Stromübertragung auf die den Außenumfang des Lampenträgers überragende Stromleitungen aufweist. Wird nun der Lampenträger über wenigstens zwei Löcher des Lochrasters im Basiselement befestigt, so kann über die Kontaktelemente, die an den den Außenumfang des Lampenträgers überragenden Stromleitungen angreifen, der für den Betrieb der Leuchtkörper erforderliche Strom in den Lampenträger eingespeist werden. Die Kontaktelemente liegen dabei nur auf den Spannungleitungen auf, und dienen nur zur Stromübertragung, jedoch nicht zur Fixierung des Lampenträgers am Basiselement. Sie behindern auch nicht eine Verschiebung des Lampenträgers in den Löchern des Basiselements.

Eine gute Klemmwirkung zur Festlegung der Lampenträger im Basiselement wird dadurch erreicht, daß die Größe der Löcher des Lochrasters bezüglich des Querschnitts des Lampenträgers etwa 1,5 bis 4 mal größer ist. Dies hat den Vorteil, daß der Lampenträger die Löcher in der Regel nicht axial durchgreift, sondern in einer Neigungslage im Basiselement festgelegt ist. Dabei liegt der Lampenträger jeweils an zwei Lochrandabschnitten an, die einander punktsymmetrisch gegenüberliegen. Ferner erleichtern groß dimensionierte Löcher das Einführen des Lampenträgers in das Basiselement und das Verstellen des Lampenträgers zur Lagekorrektur.

Falls gewünscht wird, daß die Stromleitungen nicht sichtbar, zum Beispiel durch eine Umschlingung entlang des Lampenträgers geführt sind, sieht eine besondere Ausführungsform der Erfindung vor, daß die ganz in den Lampenträger integrierte Stromleitungen aus den Enden des Lampenträgers münden. Am einen Ende kann demnach der Leuchtkörper entweder starr oder über ein Gelenk schwenkbar mit dem Lampenträger verbunden und an die aus diesem Ende mündenden Stromleitungen angeschlossen sein. Die Stromzuführung erfolgt am anderen Ende des Lampenträgers, wo die aus diesem Ende ragenden Stromleitungen mit einer Spannungsquelle verbunden werden.

Vorteilhaft weist der Lampenträger einen runden oder eckigen Querschnitt auf. Bei runden Lampenträgern ist der Querschnitt zum Beispiel kreisrund oder oval, wobei bei ovalem Querschnitt durch das unterschiedliche Biegewiderstandsmoment die Biegerichtung des Lampenträgers vorbestimmt ist. So können zum Beispiel vorteilhaft in der Ebene der langen Halbachse die nach außen hin offenen Stromleitungen angeordnet sein, so daß diese bei gebogenem Lampenträger stets zu beiden Seiten, das heißt in zwei zueinander parallelen Ebenen liegen, und dadurch der Abgriff bzw. die Stromeinleitung wesentlich vereinfacht wird.

Bevorzugte Ausführungsformen sehen vor, daß der Lampenträger aus Acryl, Glasfaser oder Federstahl und/oder das Basiselement aus Metall bestehen. Hierdurch wird gewährleistet, daß der Lampenträger flexibel ist und somit durch geeignete Biegung wenigstens zwei der Löcher des Lochrasters durchgreifen kann. Das Basiselement, das vorteilhaft als Strangpreßteil aus Aluminium besteht, weist die nötige Steifigkeit auf, um den Lampenträger zu fixieren.

Bevorzugt weist das Basiselement einen Ständer auf, falls die Beleuchtungseinrichtung als Steh- bzw. Tischleuchte Verwendung finden soll oder es weist eine Aufhängevorrichtung auf, falls die Beleuchtungseinrichtung als Deckenleuchte verwendet wird.

Weitere Vorteile, Einzelheiten und Merkmale der Erfindung ergeben sich aus der nachfolgenden Beschreibung, in der unter Bezugnahme auf die Zeichnung besonders bevorzugte Ausführungsbeispiele der Erfindung im einzelnen beschrieben sind. Dabei zeigen:
- Figur 1: ein Ausführungsbeispiel, bei dem die Beleuchtungseinrichtung als Deckenleuchte ausgebildet ist, wobei das Basiselement als Lochleiste ausgeführt ist, in dem zwei unterschiedlich ausgebildete Lampenträger fixiert sind;
- Figur 2: eine weitere Ausführungsform, bei der die Beleuchtungseinrichtung ebenfalls als Deckenleuchte ausgebildet ist, wobei das Basiselement als Lochplatte ausgeführt ist, in der ein Lampenträger eingesetzt ist;
- Figur 3: ein als Lochleiste ausgebildetes Basiselement, welches z.B. bei einer Stehlampe Verwendung findet;
- Figur 4: einen Schnitt IV - IV gemäß Figur 1 von drei verschiedenen Ausführungsformen, die Anordnung von Stromleitungen im Lampenträger zeigend; und
- Figur 5: einen Schnitt V-V gemäß Figur 1, die am Lampenträger angreifenden, stromübertragenden Kontaktelemente im Basiselement zeigend.

Bei dem in der Figur 1 wiedergegebenen Ausführungsbeispiel einer Beleuchtungseinrichtung 1, die im wesentlichen aus einem als Lochleiste 2 ausgebildeten Basiselement 3 und einem Lampenträger 4 mit daran befestigten Leuchtkörper 5 besteht. Die Lochleiste 2 ist über eine Aufhängevorrichtung 6 an einer nicht gezeigten Decke aufgehängt, so daß die Beleuchtungseinrichtung 1 eine Deckenleuchte darstellt. Das Basiselement 3 weist außerdem eine Vielzahl von ein Lochraster 7 bildenden Löcher 8 auf, wobei die Löcher 8 in regelmäßiger Folge im Basiselement 3 vorgesehen sind. Die Löcher 8 können jedoch auch unregelmäßig oder nach einem besonderen Rasterschema im Basiselement 3 angeordnet sein.

Der Lampenträger 4 ist im wesentlichen als Stab 9 ausgebildet, der zwei Löcher 8 des Lochrasters 7 durchgreift. Dabei ist der Stab 9 aus seiner Ruhelage, in der er eine im wesentlichen langgestreckte Stellung einnimmt, zur Gebrauchslage abgebogen worden. In dieser Gebrauchslage hat der Lampenträger 4 die Tendenz sich zu strecken, so daß die beiden das Basiselement 3 durchgreifenden Bereiche des Lampenträgers 4 an den Rändern der Löcher 8 anliegen, wodurch sich der Lampenträger 4 mit dem Basiselement 3 verklemmt. In dieser Lage ist der Lampenträger 4 sicher gegen ein Verrutschen oder Herausfallen am Basiselement 3 fixiert. Der Lampenträger 4 kann jedoch zur Verstellung des Abstrahlwinkels des Leuchtkörpers in den Löchern 8 problemlos verschoben werden.

Bei dem in der Figur 2 wiedergegebenen Ausführungsbeispiel einer Beleuchtungseinrichtung 1 ist das Basiselement 3 als Lochplatte 10 ausgebildet. Diese Lochplatte 10 weist in Reihen und Spalten angeordnete Löcher 8 auf, die das Lochraster 7 bilden. Auch bei diesem Ausführungsbeispiel ist der Lampenträger 4 als flexibler Stab 9 ausgebildet und durchgreift zwei der Löcher 8 des Lochrasters 7 und ist in diesen durch Verbiegung aus seiner ursprünglichen langgestreckten Stellung verklemmt. Die Lochplatte 10 kann entweder einzeln als Deckenelement oder zu mehreren zu einer Deckenleuchte zusammengestellt werden. Dabei greifen speziell dafür vorgesehene Zapfen 11 in Aufnahmen 12 ein, wobei die Zapfen 11 und Aufnahmen 12 sowohl zur Fixierung der Lochplatten 10 aneinander als auch zur Stromübertragung, wie weiter unten noch beschrieben wird, dienen.

Die Figur 3 zeigt ein Ausführungsbeispiel eines Basiselements 3, das für eine als Steh- oder als Tischleuchte ausgebildete Beleuchtungseinrichtung 1 verwendet werden kann. Dieses Basiselement 3 besteht aus einer Lochleiste 2, welche vertikal aufgerichtet ist und an ihrem unteren Ende einen Ständer 13 aufweist. Die Lochleiste 2 weist eine Rohrprofil auf und ist im gleichmäßigen Abstand mit den Löchern 8, die das Lochraster 7 bilden, durchsetzt. Die Löcher 8 durchdringen dabei die Lochleiste 2 orthogonal. Durch zwei der Löcher 8 kann nun ein Lampenträger (in dieser Figur 3 nicht dargestellt) entsprechend den Ausführungsbeispielen der Figuren 1 oder 2 geführt werden, wobei sich der Stab 9 aufgrund der Verformung aus seiner gestreckten Lage in den Löchern 8 verklemmt. Diese Löcher 8 können entweder einen kreisrunden, einen ovalen oder einen hier nicht dargestellten eckigen Querschnitt aufweisen.

Ein sicherer Stand der Beleuchtungseinrichtung 1 wird dadurch erreicht, daß der Ständer 13 ein relativ großes Gewicht aufweist und gegenüber dem Durchmesser der Lochleiste 2 einen wesentlich größeren Durchmesser besitzt. Eine Erhöhung der Variationsmöglichkeit beim Aufbau der Beleuchtungseinrichtung 1 kann dadurch erreicht werden, daß die Löcher 8 nicht in einer geraden Linie übereinander angeordnet sind, sondern entlang einer spiralförmigen Linie in die Lochleiste 2 eingebracht sind. Hierdurch wird die Möglichkeit geschaffen, daß mehrere Lampenträger 4 nicht nur übereinander, sondern auch winkelig versetzt zueinander am Basiselement 3 angeordnet werden können.

Die Figur 4 zeigt drei Ausführungsformen a) bis c) des Lampenträgers 4, der mit Stromleitungen 14 und 15 versehen ist. Beim Ausführungsbeispiel der Figur a) sind die Stromleitungen 14 und 15 vollständig im Lampenträger 4 integriert, was zum Beispiel durch Eingießen, Umspritzen oder dergleichen erfolgen kann. Die Stromleitungen 14 und 15 können einen isolierenden Mantel aufweisen, sie können jedoch auch blank im Material des Trägers 4 eingebettet sein, sofern dieses Material einen elektrischen Nichtleiter darstellt.

Beim Ausführungsbeispiel der Figur 4 b) sind die Stromleitungen 14 und 15 nur teilweise vom Körper des Lampenträgers 4 umgriffen, so daß sie einen Teil der Außenoberfläche des Lampenträgers 4 bilden. Dabei können die Stromleitungen 14 und 15 derart ausgebildet sein, daß sie den Verlauf der Außenkontur des Lampenträgers 4 fortsetzen, das heißt nicht überstehen, sie können jedoch auch als überstehendes Bauteil ausgebildet sein.

Beim Ausführungsbeispiel der Figur 4 c) sind die beiden Stromleitungen 14 und 15 auf die Außenoberfläche des Körpers des Lampenträgers 4 aufgesetzt und bestehen zum Beispiel aus einer Folie, einer aufgedampften Schicht, einem aufgewalzten Draht oder dergleichen.

Beim Ausführungsbeispiel der Figur 4 a) sind die beiden Stromleitungen 14 und 15 nur an den beiden Enden des Lampenträgers 4 zugänglich, da sie dort aus dem Körper des Lampenträgers 4 austreten. Bei den Ausführungsbeispielen der Figuren 4 b) und 4 c) sind die beiden Stromleitungen 14 und 15 über die ganze Länge des Lampenträgers 4 zugänglich, so daß an beliebiger Stelle entweder Strom eingespeist oder entnommen werden kann.

Ein Beispiel einer Vorrichtung für eine solche Stromeinspeisung ist in der Figur 5 wiedergegeben, welche einen Schnitt V-V der Figur 1 zeigt. Dieser Schnitt zeigt das als Lochleiste 2 ausgebildete Basiselement 3, welches von einem Loch 8 durchbrochen wird. Koaxial im Basiselement 3 ist ein im wesentlichen hülsenförmiger Einsatz 16 vorgesehen, der sich etwa über 270° des Innenumfangs des Basiselements 3 erstreckt. Dieser Einsatz 16 weist ebenfalls eine Öffnung 17 auf, die mit einem der Löcher 8 fluchtet. Das Basiselement 3 und der Einsatz 16 werden vom Lampenträger 4, der hier teilweise geschnitten dargestellt ist, über die Löcher 8 und die Öffnung 17 durchgriffen. Der Lampenträger 4 weist Stromleitungen 14 und 15 auf, die entsprechend einem der Ausführungsbeispiele der Figur 4 b) oder Figur 4 c) am Körper des Lampenträgers 4 angeordnet sind. Am Einsatz 16 sind zwei als Kontaktelemente ausgebildete Federklemmen 18 und 19 vorgesehen, die einen im wesentlichen radial nach innen verlaufenden ersten Schenkel 20 und einen im Winkel dazu angeordneten radial nach außen verlaufenden zweiten Schenkel 21 aufweisen. Der Übergangsbereich 22 vom ersten Schenkel 20 in den zweiten Schenkel 21 ist im wesentlichen abgerundet. Die beiden Federklemmen 18 und 19 sind derart am Einsatz 16 angeordnet, daß der Abstand der beiden Übergangsbereiche 22 kleiner ist als die Dicke des Lampenträgers 4, so daß die beiden Übergangsbereiche 22 mit Sicherheit und unter Federkraft an den beiden Stromleitungen 14 und 15 anliegen. Da sich der Einsatz 16 mit den Federklemmen 18 und 19 wenigstens über einen Teil der Länge des Basiselements 3 erstreckt, ist es unabhängig davon, welches bzw. welche der Löcher 8 der Lampenträger 4 durchgreift, da er in jedem der Löcher 8 mit den beiden Federklemmen 18 und 19 in Berührung kommt. Sind nun die beiden Federklemmen 18 und 19 stromführend, so wird dieser Strom in die beiden Stromleitungen 14 und 15 eingeleitet und kann von diesen wieder an jedem beliebigen Ort des Lampenträgers 4 abgegriffen werden.

In der Figur 1 sind zwei Ausführungsbeispiele eines Lampenträgers 4 dargestellt, wobei das erste Ausführungsbeispiel dem der Figur 5 entspricht und zum Beispiel mit einer Niederspannung betrieben wird. Das andere Ausführungsbeispiel weist einen Lampenträger 4 auf, in dem keine Stromleitungen vorgesehen sind. Die Versorgung des Leuchtkörpers 5 erfolgt hier über eine Stromleitung 23 die ausgehend vom Leuchtkörper 5 um den Lampenträger 4, teilweise um das Basiselement 3 und schließlich um die Aufhängevorrichtung 6 gewunden ist, und die dann schließlich mit einer Spannungsquelle verbunden ist.

In der Figur 1 wird die Möglichkeit aufgezeigt, daß mit der erfindungsgemäßen Beleuchtungseinrichtung zwei verschiedene Beleuchtungssysteme zum Beispiel mit Niederspannung und normaler Haushaltsspannung miteinander kombiniert werden können. Die Stromeinleitung für die Niederspannung kann zum Beispiel über die Aufhängevorrichtung 6 in das Basiselement 3, bzw. in die Federklemmen 18 und 19 des Einsatzes 16 erfolgen. Beim Ausführungsbeispiel der Figur 2 dienen die Zapfen 11 und die Aufnahmen 12 zur Weiterleitung des Stromes in sich an die Lochplatte 10 anschließende weitere Lochplatten 10.

## Patentansprüche

1. Beleuchtungseinrichtung mit einem Basiselement (3) und wenigstens einem an dem Basiselement (3) befestigbaren Lampenträger (4), wobei das Basiselement (3) ein Lochraster (7) aufweist und der Lampenträger (4) zu seiner Befestigung am Basiselement (3) wenigstens in zwei Löchern (8) des Lochrasters (7) festgelegt ist, dadurch gekennzeichnet, daß der Lampenträger (4) als Stab (9) ausgebildet ist, daß der Stab in die Löcher (8) des Lochrasters (7) eingreift und daß das Basiselement (3) und der Lampenträger (4) durch zumindest geringfügiges Verbiegen derart gegeneinander verspannbar sind, daß sie aufgrund der Rückstellkraft gegeneinander verklemmt sind.

2. Beleuchtungseinrichtung nach Anspruch 1, dadurch gekennzeichnet, daß das Basiselement (3) als gerade oder gebogene Lochleiste (2), als Lochplatte (10) oder als anderer gelochter Körper ausgebildet ist.

3. Beleuchtungseinrichtung nach einem der vorhergehenden Ansprüche, dadurch gekennzeichnet, daß an wenigstens einem Ende des Lampenträgers (4) ein Leuchtkörper (5) angeordnet ist.

4. Beleuchtungseinrichtung nach einem der vorhergehenden Ansprüche, dadurch gekennzeichnet, daß der Lampenträger (4) fest mit ihm verbundene Stromleitungen (14, 15 und 23) aufweist,die insbesondere ganz oder teilweise in den Lampenträger (4) integriert sind und gegebenenfalls aus den Enden des Lampenträgers (4) münden oder wenigstens abschnittsweise auf der Außenfläche des Lampenträgers (4) angeordnet sind wobei insbesondere die den Außenumfang des Lampenträgers (4) überragenden Stromleitungen (14 und 15) zum Stromabgriff bzw. zur Stromeinleitung geeignet sind.

5. Beleuchtungseinrichtung nach Anspruch 4, dadurch gekennzeichnet, daß die den Außenumfang des Lampenträgers (4) überragenden Stromleitungen regelmäßig über den Umfang des Lampenträgers (4) angeordnet sind und/oder daß das den Lampenträger (4) aufnehmende Lochraster (7) des Basiselements (3)
Kontaktelemente (Federklemmen 18 und 19) zur Stromübertragung auf die den Außenumfang des Lampenträgers (4) überragenden Stromleitungen (14 und 15) aufweist.

6. Beleuchtungseinrichtung nach einem der vorhergehenden Ansprüche, dadurch gekennzeichnet, daß die Größe der Löcher (8) des Lochrasters (7) bezüglich der Breite des Querschnitts des Lampenträgers (4) etwa 1,5 bis 4 mal größer ist.

7. Beleuchtungseinrichtung nach einem der vorhergehenden Ansprüche, dadurch gekennzeichnet, daß der Lampenträger (4) in den Löchern (8) des Lochrasters (7) verschiebbar angeordnet ist.

8. Beleuchtungseinrichtung nach einem der vorhergehenden Ansprüche, dadurch gekennzeichnet, daß der Lampenträger (4) einen runden, insbesondere kreisrunden oder ovalen, oder einen eckigen Querschnitt aufweist.

9. Beleuchtungseinrichtung nach einem der vorhergehenden Ansprüche, dadurch gekennzeichnet, daß der Lampenträger (4) aus Acryl, Glasfasern oder Federstahl und/oder das Basiselement aus Metall bestehen.

10. Beleuchtungseinrichtung nach einem der Ansprüche 2 bis 9, dadurch gekennzeichnet, daß die Lochleiste (2) bzw. die Lochplatte (10) eine Aufhängevorrichtung (6) zur Anordnung in waagrechter Lage oder einen Ständer (13) zur Anordnung in senkrechter Lage aufweisen.

11. Verwendung einer Beleuchtungseinrichtung nach einem der vorhergehenden Ansprüche als Stehleuchte, Tischleuchte oder Deckenleuchte.

## Claims

1. A lighting device having a basic element (3) and at least one lamp-carrier (4) mountable on the basic element (3), wherein the basic element (3) comprises a perforated member (7) and in order to mount the lamp-carrier (4) on the basic member (3), the lamp-carrier (4) is engaged with at least two holes (8) in the perforated member (7), characterised in that the lamp-carrier (4) is in the form of an elongated member (9) which engages in the holes (8) of the perforated member (7) and in that the basic element (3) and the lamp-carrier (4) can be tensioned relatively to one another by means of at least slight bending, in such a way that they are secured relatively to one another by virtue of the restoring force.

2. Lighting device according to claim 1, characterised in that the basic element (3) is in the form of a straight or curved perforated strip (2), or a perforated plate (10) or other perforated member.

3. Lighting device according to any one of the preceding claims, characterised in that a lighting member (5) is mounted at at least one end of the lamp-carrier (4).

4. Lighting device according to any one of the preceding claims, characterised in that the lamp-carrier (4) has current conductors (14, 15 and 23) fixedly connected thereto, which are in particular wholly or in part integral with the lamp-carrier (4) and which may emerge from the ends of the lamp-carrier (4) or may be mounted on the external surface of the lamp-carrier (4) at least over a part of their length, the current conductors (14 and 15) which are exposed at the external surface of the lamp-carrier (4) being in particular adapted to deliver current from or to it.

5. Lighting device according to claim 4, characterised in that the current conductors which are exposed at the external surface of the lamp-carrier (4) are uniformly distributed around the circumference of the lamp-carrier (4) and/or in that the perforated member (7) of the basic element (3) which receives the lamp-carrier (4) has contact elements (spring clips 18 and 19) for delivering current to the current conductors (14 and 15) which are exposed at the external surface of the lamp-carrier (4).

6. Lighting device according to any one of the preceding claims, characterised in that the size of the holes (8) in the perforated member (7) relatively to the thickness of the cross-section of the lamp-carrier (4) is about 1.5 to 4 times as great.

7. Lighting device according to any one of the preceding claims, characterised in that the lamp-carrier (4) is slidably engaged in the holes (8) in the perforated member (7).

8. Lighting device according to any one of the preceding claims, characterised in that the lamp-carrier (4) has a curved cross-section, in particular circular or oval, or a polygonal cross-section.

9. Lighting device according to any one of the preceding claims, characterised in that the lamp-carrier (4) is made of acrylic resin, fibre-glass or spring steel and/or the basic element is made of metal.

10. Lighting device according to any one of claims 2 to 9, characterised in that the perforated strip (2) or perforated plate (10) has a hanging means (6) for mounting it in a horizontal position, or a base (13) for mounting it in a vertical position.

11. Use of a lighting device according to any one of the preceding claims as a standard lamp, a table-lamp or a ceiling light.

## Revendications

1. Dispositif d'éclairage, comprenant un élément de base (3) et au moins un support de lampe (4) pouvant être fixé à l'élément de base (3), l'élément de base (3) présentant un réseau de trous (7) et le support de lampe (4) étant, pour sa fixation à l'élément de base (3), positionné dans au moins deux trous (8) du réseau de trous (7), caractérisé en ce que le support de lampe (4) est réalisé sous forme de tige, en ce que la tige s'accroche dans les trous (8) du réseau de trous (7), et en ce que l'élément de base (3) et le support de lampe (4) peuvent, par une flexion au moins légèrement déformante, être mutuellement assemblés de telle sorte qu'ils sont mutuellement bloqués sous l'action de la force de rappel.

2. Dispositif d'éclairage selon la revendication 1, caractérisé en ce que l'élément de base (3) est réalisé sous la forme d'une barre à trous (2) droite ou courbe, d'une plaque à trous (10) ou de tout autre corps à trous.

3. Dispositif d'éclairage selon l'une quelconque des revendications précédentes, caractérisé en ce qu'un corps de lampe (5) est disposé a au moins une extrémité du support de lampe (4).

4. Dispositif d'éclairage selon l'une quelconque des revendications précédentes, caractérisé en ce que le support de lampe (4) présente des lignes électriques (14, 15 et 23) qui lui sont fixement assemblées, qui sont notamment totalement ou partiellement incorporées dans le support de lampe (4) et débouchent éventuellement par les extrémités du support de lampe (4) ou sont disposées au moins pour partie sur la face extérieure du support de lampe (4), les lignes électriques (14 et 15) dépassant de la périphérie extérieure du support de lampe (4) convenant notamment pour le prélèvement ou, respectivement, l'amenée de courant.

5. Dispositif d'éclairage. selon la revendication 4, caractérisé en ce que les lignes électriques dépassant de la périphérie extérieure du support de lampe (4) sont régulièrement réparties sur la périphérie du support de lampe (4) et/ou en ce que le réseau de trous (7) de l'élément de base (3), qui reçoit le support de lampe (4), présente des éléments de contact (bornes à ressorts 18 et 19) pour la transmission du courant aux lignes électriques (14 et 15) dépassant de la périphérie extérieure du support de lampe (4).

6. Dispositif d'éclairage selon l'une quelconque des revendications précédentes, caractérisé en ce que la taille des trous (8) du réseau de trous (7) est égale à environ 1,5 à 4fois la largeur de section du support de lampe (4).

7. Dispositif d'éclairage selon l'une quelconque des revendications précédentes, caractérisé en ce que le support de lampe (4) est disposé avec possibilité de coulissement dans les trous (8) du réseau de trous (7).

8. Dispositif d'éclairage selon l'une quelconque des revendications précédentes, caractérisé en ce que le support de lampe (4) présente une section ronde, notamment circulaire ou ovale, ou une section polygonale.

9. Dispositif d'éclairage selon l'une quelconque des revendications précédentes, caractérisé en ce que le support de lampe (4) est réalisé en matériau acrylique, fibres de verre ou acier à ressort, et/ou l'élément de base est réalisé en métal.

10. Dispositif d'éclairage selon l'une quelconque des revendications 2 à 9, caractérisé en ce que la barre à trous (2) ou, selon le cas, la plaque à trous (10), présente un dispositif de suspension (6), pour une disposition en position horizontale, ou un socle (13), pour une disposition en position verticale.

11. Utilisation d'un dispositif d'éclairage selon l'une quelconque des revendications précédentes comme lampadaire, lampe de table ou plafonnier.
